# EUROPÄISCHE PATENTSCHRIFT

(11) **EP 2 027 315 B1**
(45) Veröffentlichungstag und Bekanntmachung des Hinweises auf die Patenterteilung: **08.12.2010**
(21) Anmeldenummer: 07725359.9
(22) Anmeldetag: 18.05.2007
(51) Int. Cl.: D01G 19/08

(54) **KÄMMMASCHINE MIT RESERVEWICKELMULDE**
COMBING MACHINE WITH A RESERVE REEL TROUGH
PEIGNEUSE AVEC AUGE À BOBINES DE RÉSERVE

(30) Priorität: 23.05.2006 DE 102006024555
(43) Veröffentlichungstag der Anmeldung: 25.02.2009
(73) Patentinhaber: Oerlikon Textile GmbH & Co. KG, 42897 Remscheid (DE)
(72) Erfinder: SCHEUFLER, Mathias, 67360 Lingenfeld (DE); KLEUREN, Heiner, 73230 Kirchheim (DE)
(74) Vertreter: Hamann, Arndt
(86) Internationale Anmeldenummer: PCT/EP2007/004451
(87) Internationale Veröffentlichungsnummer: WO 2007/134805

(56) Entgegenhaltungen:
- EP-A1- 0 593 391
- GB-A- 953 405
- US-A- 5 096 135
- US-A1- 2005 017 118

## Beschreibung

### Technisches Gebiet

Die Erfindung betrifft eine Kämmmaschine mit mindestens einer Reservemulde, in der ein Reservewickel ablegbar ist und mit Wickelwalzen, durch die ein Wickel abwickelbar ist.

### Stand der Technik

Die zur Bearbeitung auf der Kämmmaschine vorgesehenen Wickel werden auf Kehrstrecken oder Wickelmaschinen hergestellt. Es sind unterschiedliche Ausführungsformen solcher Maschinen bekannt, die die Kämmwickel in unterschiedlicher Höhe abliefern. In aller Regel werden die bis zu 25 kg schweren Wickel auf Wägen zu den Kämmmaschinen befördert, da es nicht zumutbar erscheint, die Bedienperson mit der Handhabung der Wickel zu belasten. An der Kämmmaschine werden die Wickel in Reservemulden abgelegt.

Diese Reservemulden liegen häufig so tief, dass die Wickel von den Wägen auf sie übergeladen werden können, ohne dass sie von der Bedienperson angehoben werden müssen. Spätestens dann, wenn sie beim Auswechseln eines abgelaufenen Wickels in die höhere Arbeitsposition angehoben werden müssen, stellt sich das Problem des Anhebens der schweren Wickel.

In der EP 0 593 391 B1 ist zwar eine Kippmulde offenbart, die hinter und über der Ablaufposition einer Kämmmaschine angeordnet ist. Sie ist auf einer Schwenkachse oder an zwei ungleich langen Hebeln gelagert und nimmt einen Wattewickel in Reservestellung auf. Zum Wickelwechsel wird durch ein Arbeitselement Kippen der Kippmulde nach vom ausgelöst, wodurch der Wattewickel aus der Kippmulde in die Arbeitsstellung auf der Kämmmaschine rollt.

Diese Vorrichtung geht von einem höher als die Arbeitsstellung lagernden Wattewickel aus. Wie der Wattewickel ohne körperliche Anstrengung in diese hohe Reservestellung gehoben werden könnte, macht die Druckschrift keine Angaben.

### Allgemeine Beschreibung der Erfindung

Der Erfindung war daher die Aufgabe gestellt, vorbereitete Kämmwickel, die auf Wägen in unterschiedlicher Höhe angefahren werden, auf die Reservemulde überzuladen und die übergeladenen Wickel beim Wechselvorgang aus der Übernahmestellung in die in aller Regel höhere Arbeitsstellung anzuheben, ohne die Bedienperson mit der Handhabung der Wickel zu belasten. Sie löst diese Aufgabe mit den im Kennzeichen des Hauptanspruches genannten Merkmalen.

Der Schwenkbereich der Reservemulde ist so weit gewählt, dass sie in ihrer tiefsten Stellung Kämmwickel aus diese anliefernden Wickelwagen auch aus den dabei vorkommenden tiefsten Stellungen leicht überrollbar sind. Diese Stellung ist die Reservestellung, in der Wickel ruht, bis er beim Wechselvorgang benötigt wird. Die Wickelmulde ist dann durch eine Arbeitsvorrichtung so hoch schwenkbar ist, dass der Reservewickel selbsttätig auf die Abrollwalzen rollt, von denen er den Kämmorganen zuläuft.

Das Hochschwenken erfolgt durch ein Arbeitselement, das die Bedienperson vom Anheben der schweren Wickel entlastet. Das Arbeitselement ist vorzugsweise fluidisch (pneumatisch oder hydraulisch) ausgeführt, es kann jedoch auch als elektromotorisch betriebene Hubspindel oder auf andere zweckmäßige Weise ausgebildet sein.

Allen Arbeitsstellen einer Kämmmaschine ist eine Reservemulde zugeordnet. Die Reservemulden können an jeder Arbeitsstelle gesondert hochschwenkbar sein, wenn die Wechselvorgänge zeitlich versetzt erfolgen. Wenn die Wechselvorgänge jedoch an allen Arbeitsstellen einer Kämmmaschine gleichzeitig erfolgen, kann die Reservemulde durchgehend ausgebildet sein und als ganzes hochschwenkbar sein.

Entsprechend kann das Auslösen des Hochschwenkens der Reservemulde von Hand einzeln ausgelöst werden oder durch eine selbsttätige Steuervorrichtung erfolgen.

### Spezielle Beschreibung der Erfindung

In den Figuren der Zeichnung ist ein Ausführungsbeispiel der Erfindung schematisch dargestellt. Sie zeigt die Seitenansicht einer Kämmmaschine mit Reservewickelmulde.

Von der Kämmmaschine 1 sind nur die Umrisse des Maschinengestells dargestellt. Eingezeichnet sind jedoch zwei Wickelwalzen 2 und 3, auf denen ein Arbeitswickel 4 aufliegt und unter Speisung zum nicht dargestellten Zangenapparat der Kämmmaschine abgewickelt wird.

An der Rückseite des Maschinengestells ist an einer Schwenkwelle 5 eine Reservewickelmulde 6 schwenkbar gelagert, in der ein Reservewickel 7 abgelegt ist. Die Reservewickelmulde ist mit einem Kraftspeicher, hier einer Zylinder/Kolben-Einheit 8 verbunden, die sich andererseits am Maschinengestell abstützt. Die Einrichtungen zum Beaufschlagen der Zylinder/Kolben-Einheit sind hier nicht im Einzelnen dargestellt. Sie umfassen in geläufiger Weise eine pneumatische oder hydraulische Druckquelle und einen Steuerschieber.

Beim Beaufschlagen der Zylinder/Kolben-Einheit 8 mit Druck schenkt sie die Reservewickelmulde 6 so weit nach oben, dass der in ihr liegende Reservewickel auf die Wickelwalzen 2, 3 rollt.

Dieses Beaufschlagen der Zylinder/Kolben-Einheit 8 mit Druck kann von Hand ausgelöst werden, wenn ein abgelaufener Wickel von Hand durch einen neuen Wickel ersetzt werden soll. Wenn dieser Austausch jedoch automatisiert ist, kann dieses Beaufschlagen auch selbsttätig durch die Steuerung des automatisierten Wechslervorganges erfolgen.

Der Gegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

### Bezugszahlenliste

- 1: Kämmmaschine
- 2, 3: Wickelwalzen
- 4: Arbeitswickel
- 5: Schwenkwelle
- 6: Reservewickelmulde
- 7: Reservewickel
- 8: Zylinder/Kolben-Einheit

## Patentansprüche

1. Kämmmaschine mit mindestens einer Reservemulde, in der ein Reservewickel ablegbar ist und mit Wickelwalzen, durch die ein Wickel abwickelbar ist, **dadurch gekennzeichnet, dass** die Reservemulde (6) mittels eines Arbeitselementes (8) so weit absenkbar ist, dass durch Wägen in tiefster Stellung vorgehaltene Reservewickel (7) einfach auf sie überladbar sind und so weit hochschwenkbar ist, dass der in der Reservemulde gelagerte Reservewickel selbsttätig auf die Wickelwalzen (2, 3) rollbar ist.

2. Kämmmaschine nach Anspruch 1, **dadurch gekennzeichnet, dass** das Arbeitselement als Zylinder/Kolben-Einheit (8) ausgebildet ist.

3. Kämmmaschine nach Anspruch 1, **dadurch gekennzeichnet, dass** allen Arbeitsstellen einer Kämmmaschine (1) eine gemeinsame, gemeinsam hochzuschwenkende Reservemulde (6) zugeordnet ist.

4. Kämmmaschine nach Anspruch 1, **dadurch gekennzeichnet, dass** jeder Arbeitsstellen einer Kämmmaschine (1) eine gesonderte, gesondert hochzuschwenkende Reservemulde (6) zugeordnet ist.

5. Kämmmaschine nach einem der vorstehenden Ansprüche, **dadurch gekennzeichnet, dass** das Hochschwenken der Reservemulde (6) manuell auslösbar ist.

6. Kämmmaschine nach einem der vorstehenden Ansprüche, **dadurch gekennzeichnet, dass** das Hochschwenken der Reservemulde (6) im Ablauf eines selbsttätigen ablaufenden Wickelwechsels durch die Steuerung des Wickelwechselvorgangs selbsttätig auslösbar ist.

## Claims

1. Combing machine comprising at least one reserve reel trough, in which a reserve reel can be placed and with reel rollers by means of which a reel can be reeled off, **characterised in that** the reserve reel trough (6) can be lowered so far by means of an operating element (8) that by trolleys in the lowest position stored reserve reels (7) can be transferred easily onto the latter and can be pivoted up so far that the reserve reel mounted in the reserve reel trough can be rolled automatically onto the reel rollers (2, 3).

2. Combing machine according to claim 1, **characterised in that** the operating element is designed as a cylinder/piston unit (8).

3. Combing machine according to claim 1, **characterised in that** a joint reserve reel trough (6) to be pivoted upwards jointly is assigned to all work stations of a combing machine (1).

4. Combing machine according to claim 1, **characterised in that** a separate reserve reel trough (6) to be pivoted upwards separately is assigned to each of the work stations of a combing machine (1).

5. Combing machine according to any one of the preceding claims, **characterised in that** the pivoting upwards of the reserve trough (6) can be triggered manually.

6. Combing machine according to any one of the preceding claims, **characterised in that** the pivoting upwards of the reserve reel trough (6) can be triggered automatically in the process of an automatically running reel change by the control for the reel changeover process.

## Revendications

1. Peigneuse équipée d'au moins une auge de réserve dans laquelle une bobine de réserve peut être déposée, et de cylindres bobineurs par l'intermédiaire desquels une bobine peut être dévidée, **caractérisée par le fait que** ladite auge de réserve (6) peut être abaissée au moyen d'un élément opérant (8), jusqu'à ce que des bobines de réserve (7), préalablement maintenues en position inférieure extrême, puissent y être transférées de manière simple par l'intermédiaire de chariots ; et peut être relevée, par pivotement, jusqu'à ce que la bobine de réserve stockée dans ladite auge de réserve puisse rouler, d'elle-même, sur lesdits cylindres bobineurs (2, 3).

2. Peigneuse selon la revendication 1, **caractérisée par le fait que** l'élément opérant est réalisé sous la forme d'un vérin (8).

3. Peigneuse selon la revendication 1, **caractérisée par le fait qu'**une auge commune de réserve (6), devant être relevée par pivotement commun, est associée à tous les postes de travail d'une peigneuse (1).

4. Peigneuse selon la revendication 1, **caractérisée par le fait qu'**une auge de réserve (6) distincte, devant être relevée par pivotement autonome, est associée à chaque poste de travail d'une peigneuse (1).

5. Peigneuse selon l'une des revendications précédentes, **caractérisée par le fait que** le relevage de l'auge de réserve (6), s'effectuant par pivotement, peut être déclenché manuellement.

6. Peigneuse selon l'une des revendications précédentes, **caractérisée par le fait que** le relevage de l'auge de réserve (6), s'effectuant par pivotement, peut être déclenché automatiquement au cours d'un remplacement de bobine à déroulement automatique, par le biais de la commande de l'opération de remplacement de bobine.
